# FASCICULE DE BREVET EUROPEEN

(11) **EP 1 181 219 B1**
(45) Date de publication et mention de la délivrance du brevet: **15.09.2004**
(21) Numéro de dépôt: 00927317.8
(22) Date de dépôt: 05.05.2000
(51) Int. Cl.: B65D 83/14, B05B 11/00

(54) **EMBOUT POUR LA DISTRIBUTION ET LA PULVERISATION DE PRODUITS PHARMACEUTIQUES LIQUIDES**
ANSATZ ZUR ABGABE UND ZERSTÄUBUNG VON FLÜSSIGEN PHARMAZEUTISCHEN PRODUKTEN
END CAP FOR DISPENSING AND SPRAYING LIQUID PHARMACEUTICAL PRODUCTS

(30) Priorité: 05.05.1999 FR 9905694
(43) Date de publication de la demande: 27.02.2002
(73) Titulaire: REXAM SOFAB, 76470 Le Tréport (FR)
(72) Inventeur: BOUGAMONT, Jean-Louis, F-76260 Eu (FR); HENNEMANN, Pascal, F-76260 Eu (FR); LEULIET, David, F-80350 Mers-les-Bains (FR)
(74) Mandataire: Busnel, Jean-Benoît
(86) Numéro de dépôt international: PCT/FR2000/001224
(87) Numéro de publication internationale: WO 2000/068110

(56) Documents cités:
- EP-A- 0 923 994
- WO-A-97/26203
- AU-A- 1 080 366
- US-A- 3 221 950
- US-A- 4 690 312

## Description

La présente invention concerne un embout pour la distribution et la pulvérisation de produits pharmaceutiques liquides.

Plus particulièrement, l'invention s'applique à un embout du type comprenant un élément tubulaire, pourvu à une première extrémité libre, d'une buse de pulvérisation, et, à sa seconde extrémité, d'un raccord rotatif assurant la liaison avec le conduit interne d'évacuation d'un bouton-poussoir destiné à coiffer le tube-gicleur d'un organe de prélèvement monté sur ledit récipient.

Cependant ces embouts n'offrent aucune position d'obturation ce qui génère des risques de pulvérisation accidentelle et donc d'écoulements intempestifs du produit.

Le brevet AU 10803/66 divulgue un embout pourvu d'un élément tubulaire équipé à une extrémité d'un raccord rotatif assurant la liaison avec le conduit interne d'évacuation d'un bouton poussoir coiffant une valve montée sur un récipient.

Le raccord rotatif est constitué d'un boisseau comprenant une cavité cylindrique ménagée sur le bouton-poussoir communiquant avec le conduit et dans laquelle vient se loger de manière rotative l'extrémité de l'élément tubulaire.

L'extrémité est pourvue d'un orifice susceptible de communiquer par rotation de l'embout avec un orifice de profil similaire réalisé dans la cavité du bouton-poussoir pour permettre la distribution de produit. Cependant, cet embout comporte des volumes morts, ce qui pose des problèmes d'amorçage lors de la première pulvérisation.

La présente invention a pour but de résoudre ces problèmes techniques de façon efficace.

Ce but est atteint, selon l'invention, au moyen d'un embout pour la distribution de produits pharmaceutiques liquides contenus dans un récipient, du type comprenant un élément tubulaire pourvu à une première extrémité libre d'une buse de pulvérisation et, à sa seconde extrémité, d'un raccord rotatif assurant la liaison avec le conduit interne d'évacuation d'un bouton-poussoir destiné à coiffer un organe de prélèvement monté sur ledit récipient, ledit raccord rotatif étant constitué d'un boisseau comprenant une cavité cylindrique ménagée sur ledit bouton-poussoir en communiquant avec le conduit interne d'évacuation et dans laquelle vient s'emboîter, de manière jointive et rotative, la seconde extrémité de l'élément tubulaire qui est pourvue d'un moyen d'ouverture dudit conduit, caractérisé en ce que ladite cavité cylindrique renferme une tige axiale solidaire du bouton-poussoir, destinée à être engagée à l'intérieur de la seconde extrémité dudit élément tubulaire en ménageant un espace intercalaire pour le transfert du produit tout en réduisant les volumes morts, ledit moyen d'ouverture du conduit d'évacuation etant constitué d'une discontinuité soit sous forme d'un créneau réalisé sur une portion angulaire de la paroi de la seconde extrémité de l'élément tubulaire soit sous forme d'une réduction d'épaisseur réalisée sur une portion angulaire de la paroi de la seconde extrémité de l'élement tubulaire en ménageant un passage latéral pour le produit liquide.

Selon une caractéristique avantageuse, ledit conduit interne d'évacuation débouche latéralement dans ladite cavité via un orifice d'éjection.

De préférence, l'élément tubulaire et le bouton-poussoir comportent des organes d'encliquetage susceptibles de coopérer de manière amovible pour positionner la seconde extrémité dans une position angulaire d'obturation du conduit d'évacuation.

Selon un autre mode de réalisation, ladite cavité est délimitée par la paroi d'un bec cylindrique en saillie sur la paroi latérale du bouton-poussoir.

Selon une variante, la paroi dudit bec porte un jonc périphérique destiné à coopérer par encliquetage avec une rainure de profil complémentaire ménagée sur la paroi de l'élément tubulaire, pour assurer le positionnement et la retenue de sa seconde extrémité dans ladite cavité.

Selon une autre variante, la seconde extrémité de l'élément tubulaire est pourvue d'un manchon coaxial externe délimitant un espace intercalaire dans lequel est logé le bec cylindrique du bouton-poussoir.

Selon une autre caractéristique, ledit élément tubulaire possède une zone coudée ou articulée intermédiaire.

De préférence, une position d'obturation du conduit interne d'évacuation correspond à l'orientation vers le bas de la première extrémité de l'élément tubulaire.

Selon encore une autre caractéristique, la longueur de l'élément tubulaire engagée dans ladite cavité cylindrique est déterminée de façon à dégager un espace libre entre le fond de ladite cavité et le bord longitudinal de ladite seconde extrémité.

L'embout de l'invention offre un grand nombre de possibilité d'orientation facilitant ainsi la prise du médicament dans différentes positions d'ouverture adaptées à la pulvérisation.

En revanche, l'embout possède, de préférence, une seule position de fermeture verrouillable, correspondant à une orientation vers le bas de l'élément tubulaire en offrant ainsi un encombrement minimum de l'ensemble du conditionnement (récipient et embout) pour le stockage.

L'invention sera mieux comprise à la lecture de la description qui va suivre en référence aux dessins sur lesquels :
- la figure 1A représente une vue en coupe de l'embout de l'invention dans la position d'obturation ;
- la figure 1B représente une vue de détail en coupe de l'embout de la figure 1A ;
- la figure 2A représente une vue en coupe de l'embout de la figure 1A en position d'ouverture ;
- la figure 2B représente une vue de détail en coupe de l'embout de la figure 1A dans la position de la figure 2A ;
- les figures 3 et 4 représentent des vues en coupe selon AA de deux variantes de réalisation du raccord rotatif de l'embout dans la position d'obturation.

L'embout représenté sur les figures 1A et 2A est plus particulièrement destiné à distribuer et à pulvériser des produits pharmaceutiques liquides ou pâteux à partir d'un récipient équipé d'un organe de prélèvement et/ou de dosage tel qu'une pompe ou une valve (non représentés). L'ensemble du conditionnement est généralement dénommé collutoire.

L'organe de prélèvement possède de manière traditionnelle un tube-gicleur dont l'extrémité est destinée à être coiffée par un bouton-poussoir 2 possédant un conduit interne 20 et présentant une face supérieure 2a adaptée à un appui manuel.

Cet embout comprend un élément tubulaire 1, plus ou moins long, pourvu à une première extrémité libre 1a d'une buse de pulvérisation 3, et à sa seconde extrémité 1b, d'un raccord rotatif 11.

Le raccord 11 assure la liaison hydraulique et mécanique entre l'élément tubulaire 1 et le conduit interne d'évacuation 20 qui prolonge le tube gicleur de l'organe de prélèvement. La rotation de l'élément tubulaire 1 autour de l'axe du raccord 11 permet d'obtenir une orientation appropriée de la buse de pulvérisation 3.

Dans le mode de réalisation représenté, la première extrémité la de l'élément tubulaire 1 se raccorde à la seconde extrémité 1b via une zone coudée ou articulée 13 intermédiaire.

Le raccord rotatif 11 représenté en détail sur les figures 1B et 2B est constitué d'un boisseau formant vanne, comprenant une cavité cylindrique 21 ménagée sur le bouton-poussoir 2 et communiquant avec le conduit interne d'évacuation 20 via un orifice d'éjection 20a qui débouche ici latéralement dans la cavité 21.

La seconde extrémité 1b de l'élément tubulaire 1 vient s'emboîter de manière jointive et rotative dans la cavité 21 en obturant ainsi de manière étanche l'orifice 20a comme représenté sur la figure 1B.

Toutefois, la seconde extrémité 1b de l'élément tubulaire 1 est pourvue sur sa paroi latérale d'un moyen d'ouverture de l'orifice 20a.

Ce moyen d'ouverture est constitué d'une discontinuité 10 de la paroi de l'élément 1, ménageant, à l'intérieur de la cavité 21, un passage latéral 21a pour le produit liquide.

La cavité 21 est délimitée ici par la paroi d'un bec cylindrique 24 en saillie sur la paroi latérale frontale du bouton-poussoir 2.

La cavité 21 renferme une tige axiale 22 solidaire du fond 23 et destinée à être engagée à l'intérieur de la seconde extrémité 1b de l'élément tubulaire 1 en ménageant un espace intercalaire 21c pour le transfert du produit liquide vers la buse 3. La tige 22 permet notamment de réduire les volumes morts dans l'embout et le nombre de coups d'amorçage pour obtenir la première pulvérisation.

L'axe de la tige 22 est ici confondu avec l'axe de la cavité 21 et l'axe de la rotation de l'élément tubulaire 1.

La longueur de l'élément tubulaire 1 engagée dans la cavité 21 est déterminée de façon à dégager un espace libre 21b entre le fond 23 de ladite cavité et le bord longitudinal amont de la seconde extrémité 1b.

Dans la position de la figure 2B relative au mode de réalisation de la figure 3, l'espace libre 21b autorise, en position d'ouverture, la pénétration du produit issu de l'orifice 20a via le passage latéral 21a dans l'élément tubulaire, 1 comme schématisé par les flèches.

La seconde extrémité 1b de l'élément tubulaire est pourvue, dans le mode de réalisation des figures 1A et 2A, d'un manchon coaxial externe 12 délimitant avec la paroi de la seconde extrémité 1b, un espace intercalaire 14 dans lequel est logé le bec 24 du bouton-poussoir 2 avec un léger serrage radial.

La paroi du bec 24 porte un jonc périphérique 24a destiné à coopérer, par encliquetage éventuellement amovible, avec une rainure 12a de profil complémentaire ménagée sur la paroi de l'élément tubulaire, et ici du manchon 12, pour assurer le positionnement et la retenue de la seconde extrémité 1b dans la cavité 21.

Les emplacements relatifs du jonc 24a et de la rainure 12a sont déterminés en fonction des longueurs respectives de la seconde extrémité 1b et de la cavité 21, pour ménager notamment l'espace libre 21b, en fond de cavité.

La position d'obturation étanche de l'orifice 20a du conduit d'évacuation 20 correspond ici à l'orientation vers le bas (figures 1A et 1B) de la première extrémité 1a de l'élément tubulaire 1.

Il est toutefois possible de prévoir plusieurs positions angulaires d'obturation.

L'élément tubulaire 1 et le bouton-poussoir 2 comportent des organes d'encliquetage (non représentés) susceptibles de coopérer de manière facilement amovible, pour positionner et verrouiller, par blocage en rotation, la seconde extrémité 1b dans une position angulaire d'obturation.

De préférence, cette coopération s'accompagnera d'un déclic signalant à l'utilisateur l'obtention de la position correcte d'obturation.

Dans le mode de réalisation représenté sur les figures 1B, 2B, et 3, le moyen d'ouverture du conduit d'évacuation 20 est constitué d'une discontinuité 10 sous forme d'une réduction d'épaisseur de la paroi de l'élément tubulaire 1. Cette réduction est réalisée sur une portion angulaire a.

Selon la variante représentée en coupe sur la figure 4, la discontinuité 10 est sous forme d'un créneau réalisé soit par moulage direct soit par enlèvement de matière sur une portion angulaire α de la paroi de l'élément tubulaire 1.

## Revendications

1. Embout pour la distribution de produits pharmaceutiques liquides contenus dans un récipient, du type comprenant un élément tubulaire (1) pourvu à une première extrémité libre (1a) d'une buse de pulvérisation (3) et, à sa seconde extrémité (1b), d'un raccord rotatif (11) assurant la liaison avec le conduit interne d'évacuation (20) d'un bouton-poussoir (2) destiné à coiffer un organe de prélèvement monté sur ledit récipient, ledit raccord rotatif (11) étant constitué d'un boisseau comprenant une cavité cylindrique (21) ménagée sur ledit bouton-poussoir (2) en communiquant avec le conduit interne d'évacuation (20) et dans laquelle vient s'emboîter, de manière jointive et rotative, la seconde extrémité (1b) de l'élément tubulaire (1) qui est pourvue d'un moyen d'ouverture dudit conduit (20), **caractérisé en ce que** ladite cavité cylindrique (21) renferme une tige axiale (22) solidaire du bouton-poussoir (2), destinée à être engagée à l'intérieur de la seconde extrémité (1b) dudit élément tubulaire (1) en ménageant un espace intercalaire (21c) pour le transfert du produit tout en réduisant les volumes morts, ledit moyen d'ouverture du conduit d'évacuation étant constitué d'une discontinuité (10) soit sous forme d'un créneau réalisé sur une portion angulaire (α) de la paroi de la seconde extrémité (1b) de l'élément tubulaire (1) soit sous forme d'une réduction d'épaisseur réalisée sur une portion angualire (α) de la paroi de la seconde extrémité de l'élément tubulaire (1) en ménageant un passage latéral (21a) pour le produit liquide.

2. Embout nasal selon la revendication 1, **caractérisé en ce que** ledit conduit interne d'évacuation (20) débouche latéralement dans ladite cavité (21) via un orifice d'éjection (20a).

3. Embout selon la revendication 1 ou 2, **caractérisé en ce que** l'élément tubulaire (1) et le bouton-poussoir (2) comportent des organes d'encliquetage susceptibles de coopérer de manière amovible pour positionner la seconde extrémité (1b) dans une position angualire d'obturation du conduit d'évacuation (20).

4. Embout selon l'une des revendications précédentes, **caractérisé en ce que** ladite cavité (21) est délimitée par la paroi d'un bec cylindrique (24) en saillie sur la paroi latérale du bouton-poussoir (2).

5. Embout selon la revendication 4, **caractérisé en ce que** la paroi dudit bec (24) porte un jonc périphérique (24a) destiné à coopérer par encliquetage avec une rainure (12a) de profil complémentaire ménagée sur la paroi de l'élément sur la paroi de l'élément tubulaire (1), pour assurer le positionnement et la retenue de sa seconde extrémité (1b) dans ladite cavité (21).

6. Embout selon la revendication 4 ou 5, **caractérisé en ce que** la seconde extrémité (1) de l'élémen tubulaire (1) est pourvue d'un manchon coaxial externe (12) délimitant un espace intercalaire (14) dans lequel est logé le bec cylindrique (24) du bouton-poussoir (2).

7. Embout selon l'une des revendications précédentes, **caractérisé en ce que** ledit élément tubulaire (1) possède une zone coudée ou articulée intermédiaire.

8. Embout selon la revendication 7, **caractérisé en ce qu'**une position d'obturation du conduit interne d'évacuation (20) correspond à l'orientation vers le bas de la première extrémité (1a) de l'élément tubulaire (1).

9. Embout selon l'une des revendications précédentes, **caractérisé en ce que** la longueur de l'élément tubulaire (1) engagée dans ladite cavité cylindrique (21) est déterminée de façon à dégager un espace libre (21b) entre le fond (23) de ladite cavité (21) et le bord longitudinal de ladite seconde extrémité (1b).

## Patentansprüche

1. Endstück für die Ausgabe von flüssigen, in einem Behälter enthaltenen pharmazeutischen Produkten, vom Typ bestehend aus einem rohrförmigen Element (1), das an einem ersten freien Ende (1a) mit einer Sprühdüse (3) und an seinem zweiten Ende (1b) mit einer Drehverbindung (11) versehen ist, über die es mit dem inneren Ausstoßkanal (20) eines Druckknopfes (2) verbunden ist, der zur Abdeckung eines auf diesen Behälter montierten Entnahmeorgans dient, wobei besagte Drehverbindung (11) aus einer Hülse besteht, die einen in besagten Druckknopf (2) eingelassenen und mit dem inneren Ausstoßkanal (20) in Verbindung stehenden zylinderförmigen Hohlraum (21) umfasst, in den das zweite, mit einer Vorrichtung zur Öffnung des besagten Kanals (20) versehene Ende (1b) des rohrförmigen Elements (1) abdichtend und drehbar eingesetzt ist, **dadurch gekennzeichnet, dass** besagter zylinderförmiger Hohlraum (21) einen mit dem Druckknopf (2) fest verbundenen axialen Stift (22) umgibt, der dazu bestimmt ist, in das zweite Ende (1b) des besagten rohrförmigen Elements (1) eingeführt zu werden und dabei einen Zwischenraum (21c) für den Durchlass des Produkts bei gleichzeitiger Begrenzung von Toträumen zu bilden, wobei besagte Vorrichtung zur Öffnung des Ausstoßkanals aus einem Absatz (10) besteht, der entweder in Form einer Aussparung über einen winkelförmigen Teil (α) der Wand des zweiten Endes (1b) des rohrförmigen Elements (1) oder in Form einer Dickenminderung über einen winkelförmigen Teil (α) der Wand des zweiten Endes des rohrförmigen Elements (1) ausgebildet ist, um für das flüssige Produkt einen seitlichen Durchlass (21a) zu bieten.

2. Nasenendstück nach Anspruch 1, **dadurch gekennzeichnet, dass** besagter innerer Ausstoßkanal (20) über eine Ausstoßöffnung (20a) seitlich in besagten Hohlraum (21) mündet.

3. Endstück nach Anspruch 1 oder 2, **dadurch gekennzeichnet, dass** das rohrförmige Element (1) und der Druckknopf (2) mit Rastelementen versehen sind, die in beweglicher Weise so zusammenwirken, dass das zweite Ende (1b) in eine den Ausstoßkanal (20) verschließende Winkelposition gebracht werden kann.

4. Endstück nach einem der vorhergehenden Ansprüche, **dadurch gekennzeichnet, dass** besagter Hohlraum (21) durch einen seitlich von der Wand des Druckknopfs (2) vorstehenden zylinderförmigen Schnabel (24) begrenzt wird.

5. Endstück nach Anspruch 4, **dadurch gekennzeichnet, dass** die Wand des besagten Schnabels (24) einen ringförmigen Wulst (24a) trägt, der dazu bestimmt ist, mit einer in der Wand des rohrförmigen Elements (1) eingelassenen und ein entsprechendes Gegenprofil aufweisenden Nut (12a) einrastend zusammenzuwirken, um die Positionierung und den Rückhalt des zweiten Endes (1b) in besagten Hohlraum (21) zu gewährleisten.

6. Endstück nach Anspruch 4 oder 5, **dadurch gekennzeichnet, dass** das zweite Ende (1b) des rohrförmigen Elements (1) mit einer äußeren Koaxialhülse (12) versehen ist, die einen Zwischenraum (14) abgrenzt, in dem der zylinderförmige Schnabel (24) des Druckknopfs (2) sitzt.

7. Endstück nach einem der vorhergehenden Ansprüche, **dadurch gekennzeichnet, dass** besagtes rohrförmige Element (1) einen abgewinkelten oder gelenkig ausgebildeten Zwischenbereich aufweist.

8. Endstück nach Anspruch 7, **dadurch gekennzeichnet, dass** eine Verschlussposition des inneren Ausstoßkanals (20) der nach unten gerichteten Stellung des ersten Endes (1a) des rohrförmigen Elements (1) entspricht.

9. Endstück nach einem der vorhergehenden Ansprüche, **dadurch gekennzeichnet, dass** die in den zylindrischen Hohlraum (21) eingeführte Länge des rohrförmigen Elements (1) so festgelegt ist, dass sie einen Freiraum (21b) zwischen dem Boden (23) des besagten Hohlraums (21) und der Längswand des besagten zweiten Endes (1b) freigibt.

## Claims

1. An end piece for the distribution of liquid pharmaceutical products contained in a container, of the type comprising a tubular element (1) provided at a first free end (1a) with a spray nozzle (3) and, at its second end (1b), with a rotary connector (11) ensuring connection with the inner outlet duct (20) of a push-button (2) designed to cap a discharge member mounted on said container, said rotary connector (11) consisting of a cuff comprising a cylindrical cavity (21) which is formed on said push-button (2) in communication with the inner outlet duct (20) and in which there is fitted, in contiguous and rotary manner, the second end (1b) of the tubular element (1), which end (1b) is provided with a means of opening said duct (20), **characterised in that** said cylindrical cavity (21) encloses an axial rod (22) integral with the push-button (2), designed to be engaged inside the second end (1b) of said tubular element (1), forming an interposed space (21c) for transfer of the product while reducing the dead volumes, said means of opening the outlet duct consisting of a discontinuity (10) either in the form of a notch formed over an angular portion '(α) of the wall of the second end (1b) of the tubular element or in the form of a reduction in thickness formed over an angular portion (α) of the wall of the second end of the tubular element (1), to form a lateral passage (21a) for the liquid product.

2. A nasal end piece according to claim 1, **characterised in that** said inner outlet duct (20) opens laterally into said cavity (21) via an ejection orifice (20a).

3. An end piece according to claim 1 or claim 2, **characterised in that** the tubular element (1) and the push-button (2) comprise catch members capable of cooperating in movable manner so as to position the second end (1b) in an angular position in which it closes the outlet duct (20).

4. An end piece according to any one of the preceding claims, **characterised in that** said cavity (21) is defined by the wall of a cylindrical spout (24) projecting on the side wall of the push-button (2).

5. An end piece according to claim 4, **characterised in that** the wall of said spout (24) bears a peripheral retaining ring (24a) designed to cooperate by catching with a groove (12a) of complementary profile formed in the wall of the tubular element (1), to ensure positioning and retention of the second end (1b) thereof in said cavity (21).

6. An end piece according to claim 4 or claim 5, **characterised in that** the second end (1b) of the tubular element (1) is provided with an external coaxial sleeve (12) defining an interposed space (14) in which is accommodated the cylindrical spout (24) of the push-button (2) .

7. An end piece according to any one of the preceding claims, **characterised in that** said tubular element (1) has an intermediate bent or articulated zone.

8. An end piece according to claim 7, **characterised in that** a closure position of the inner outlet duct (20) corresponds to downward orientation of the first end (1a) of the tubular element (1).

9. An end piece according to any one of the preceding claims, **characterised in that** the length of tubular element (1) engaged in said cylindrical cavity (21) is determined in such a way as to release a free space (21b) between the bottom (23) of said cavity (21) and the longitudinal edge of said second end (1b).
